# EUROPÄISCHE PATENTSCHRIFT

(11) **EP 0 681 965 B1**
(45) Veröffentlichungstag und Bekanntmachung des Hinweises auf die Patenterteilung: **22.10.1997**
(21) Anmeldenummer: 95106614.1
(22) Anmeldetag: 03.05.1995
(51) Int. Cl.: B65D 19/38, B65D 21/02

(54) **Warenträger**
Merchandise support
Porte-marchandises

(30) Priorität: 10.05.1994 DE 4416418
(43) Veröffentlichungstag der Anmeldung: 15.11.1995
(73) Patentinhaber: NOVOPACK Maschinenbau GmbH, 23812 Wahlstedt (DE)
(72) Erfinder: Munk, Harald, D-23795 Bad Segeberg (DE)
(74) Vertreter: Meyer, Ludgerus A., Dipl.-Ing.

(56) Entgegenhaltungen:
- EP-A- 0 285 759
- WO-A-92/16419
- DE-U- 9 404 654
- FR-A- 2 685 290
- GB-A- 1 547 850
- US-A- 2 916 161

## Beschreibung

Die Erfindung betrifft einen Warenträger mit einer ebenen in der Größe einer Normpalette entsprechenden Bodenfläche und umlaufenden, im wesentlichen vertikal gerichteten Seitenflächen.

Zur Zusammenfassung von Transporteinheiten und deren leichte Beförderung werden seit etwa 30 Jahren im zunehmenden Maße Paletten verwendet, die insbesondere einen umschlaglosen Transport und eine Verbesserung der Lagertechnik ermöglichen. Bei der Verwendung einer Palette als Flachpalette, die normgemäß eine Größe von 80 x 120 cm aufweist, werden die Waren, beispielsweise Dosen oder Hartpackungen, etwa bis zur Höhe von einem Meter auf der Palette aufgestapelt. Zur Sicherung werden dann entweder Gurte über die Ware gezogen oder es werden heute häufig Folien um die gesamte Palette gewickelt, so daß eine stabile Einheit entsteht.

Obgleich Transport und Lagerung auf diese Weise unproblematisch sind, ergeben sich Probleme der Handhabung beim Entleeren der Palette. Dazu müssen zunächst die verwendeten Gurte oder Folien von der Palette entfernt werden, so daß die Ware zugänglich ist. Dabei treten auch Entsorgungsprobleme für die Folien auf. Des weiteren ergibt sich das Problem, daß die Ware von der Palette schichtweise abzutragen ist und z. B. beim Verkauf in einem Kaufhaus durch weitere Transportmittel auf andere Verkaufsflächen übergeben werden muß. Sofern die Ware auf der Palette bleibend in den Verkaufsraum überführt wird, kann die Entfernung der Gurte oder Folien erst im Verkaufsraum stattfinden, so daß sich wiederum Probleme der Entsorgung der Folien oder Haltegurte ergeben. Der freigestellte Warenstapel ist außerdem empfindlich gegen seitliches Anstoßen von Einkaufswagen, so daß nur bestimmte Waren als Warenstapel auf eine Palette in einen Verkaufsraum gebracht werden können.

Der Erfindung liegt die Aufgabe zugrunde, einen Warenträger anzugeben, der in Verbindung mit einer Palette einen sicheren Transport der Ware ermöglicht, keinen Entsorgungsaufwand hervorruft, und einen einfachen Zugriff zur Ware ermöglicht. Die Erfindung betrifft die Verwendung eines derartigen Warenträgers.

Der Diese Aufgabe wird durch einen erfindungsgemäßen Warenträger gemäß Anspruch 1 gelöst.

Es ergeben sich folgende Vorteile der Erfindung. Da jeder Warenträger haubenartig ausgebildet ist, übergreift dieser die Seitenflächen des jeweilig darunter befindlichen Warenträgers in der Weise, daß seine vertikale Lage jeweils durch die auf dem unteren Warenträger angeordnete Ware definiert ist. Zwischen Ware und Warenträger befindet sich daher kein Freiraum, so daß die Gesamthöhe des Warenstapels durch die Zahl der übereinander gestapelten Lagen von Ware plus der kommulierten Dicke der Bodenflächen der Warenträger plus der Höhe der Palette bestimmt ist. Die teleskopartig ineinandergreifenden Seitenflächen der Warenträger bieten eine seitliche Führung, so daß eine zusätzliche Seitenstabilisierung des Warenstapels nicht erforderlich ist. Die Seitenflächen bieten ferner einen Schutz der Ware, so daß die Gefahr der Beschädigung seitlicher Warenpackungen oder Flaschen erheblich verringert ist. Die vertikale Lage eines Warenträgers ergibt sich unmittelbar aus der Höhe der gestapelten Waren, so daß sich die Lage des Warenträgers automatisch einstellt, ohne daß dessen Funktion beeinträchtigt wäre.

Der gesamte Warenstapel kann unmittelbar als Verkaufsfläche dienen, da nach Abnahme des obersten Warenträgers die oberste Lage einer Ware von dem nächstfolgenden Warenträger ohne weiteres abgenommen werden kann. Sobald die Lage vollständig entfernt ist, wird der nächste Warenträger abgenommen, so daß die nächste Lage von Waren unmittelbar zugänglich ist. Dies hat den Vorteil, daß jede Lage vollständig entfernt werden muß, bevor der nächste Warenträger abgenommen werden kann. Damit wird ein seitliches Entnehmen von Ware aus einer Zwischenlage wirksam verhindert und die Stabilität des Warenstapels damit nicht gefährdet.

Die Seitenflächen des Warenträgers können von der Bodenfläche ausgehend sämtlich ausschießlich nach unten gerichtet sein, so daß sich eine ebene seitlich freie Bodenfläche ergibt, von der die Ware von allen Seiten abgenommen werden kann. Es ist aber auch möglich, daß wenigstens eine der Seitenflächen von der Bodenfläche ausgehend nur nach oben gerichtet ist und die übrigen Seitenflächen nur nach unten gerichtet sind. Wenn daher zwei Seitenflächen nach oben gerichtet sind und zwei Seitenflächen nach unten, ist ein ungehinderter Zugriff von zwei Seiten des Warenstapels möglich. Dies hat nicht nur für die Entnahme der Ware Vorteile, sondern erlaubt auch eine einfachere Beladung des Warenträgers, da dies üblicherweise durch Aufschieben der Ware von der Seite erfolgt.

Zur Vermeidung von Verkantungen aufeinander gesetzter Warenträger können zusätzlich Eckführungen vorgesehen sein, die jeweils in einen in vertikaler Richtung folgenden Warenträger eingreifend ausgebildet sind. Durch Verwendung derartiger Eckführungen kann die Toleranz der übereinandergreifenden Seitenflächen vergrößert werden.

Die Seitenflächen können auch Sichtfenster aufweisen, um Kunden zu ermöglichen, den Inhalt des Warenstapels unmittelbar zu erkennen.

Zum Aufbau eines Warenstapels auf einer Palette wird vorzugsweise auf eine erste auf der Palette angeordnete Lage von Waren ein Warenträger aufgesetzt und auf diesen Warenträger eine weitere Lage von Waren aufgebracht. Darauf werden in der Höhe abwechselnd Warenträger und Warenlagen angeordnet, bis die vorgegebene Gesamthöhe erreicht ist. Zur Sicherung kann der Stapel noch mit ein oder zwei Gurten umspannt werden.

Ein mit dem erfindungsgemäßen Warenträgern aufgebauter Warenstapel auf einer Palette kann unmittelbar als Verkaufsfläche verwendet werden, da der jeweils oberste Warenträger eine ebene Grundfläche bildet.

Die Erfindung erlaubt eine Vereinfachung des Aufbaus eines Warenstapels, da der fertiggestellte Warenstapel keine zusätzlichen Sicherungsmaßnahmen, wie Folienumwicklung, erfordert. Damit entfällt auch die Entsorgung der Folie am Entleerungsort der Palette.

Der erfindungsgemäße Warenträger eignet sich insbesondere für den Transport und die Lagerung von Dosen, Hartpackungen und Flaschen. Zur Absicherung der gegenseitigen Lage von Flaschen kann die Grundfläche eines Warenträgers rasterartig strukturiert sein oder es können zusätzlich spezielle mit rasterartigen Durchbrüchen versehene Einsätze verwendet werden, die den Vorteil haben, daß der Warenträger selbst lediglich in einer einzigen Ausführungsform erforderlich ist.

Obgleich vorgesehen ist, daß die Größe eines Warenträgers der Größe einer Palette entspricht, kann auch vorgesehen sein, daß jeweils zwei oder mehr kleinere Warenträger sich die Fläche einer Palette teilen.

Die Erfindung wird nachstehend anhand eines Ausführungsbeispiels näher erläutert. Es zeigen.
- Fig. 1: einen fertiggestellten Warenstapel mit auf einer Palette aufgesetzten Warenträgern,
- Fig. 2: eine Anordnung zur Darstellung der Beladung einer Palette,
- Fig. 3: eine Seitenansicht zur Darstellung der Beladung einer Palette,
- Fig. 4: eine Ausführungsform eines Warenstapels mit Warenträgern,
- Fig. 5: eine alternative Ausführungsform von Fig. 4,
- Fig. 6: eine Darstellung eines Warenträgers oberhalb einer Palette, und
- Fig. 7: eine Darstellung eines alternativen Warenträgers oberhalb einer Palette.

Die in Fig. 1 dargestellte Anordnung zeigt einen Warenstapel 1, der auf einer Palette 2 aufgebaut ist. Auf die Palette 2 ist ein unterer Warenträger aufgesetzt, der eine ebene Bodenfläche 5 aufweist und vier Seitenbereiche 4 mit einem ersten gegenseitigen Abstand, an die vier Haubenbereiche 3 mit einem zweiten gegenseitigen Abstand anschließen. Die Abstände sind so gewählt, daß die Haubenbereiche 3 von übereinander gestapelten Warenträgern jeweils auf die Seitenbereiche 4 eines darunterliegenden Warenträgers passend aufsetzbar sind. Die Höhe der Haubenbereiche entspricht etwa der Höhe der Seitenbereiche, so daß der vertikale Abstand zweier Warenträger etwa um die Höhe der Seiten-bzw. Haubenbereiche veränderbar ist, ohne daß der teleskopartige Eingriff zweier übereinander gestapelter Warenträger aufgehoben ist.

Der unterste Warenträger übergreift dabei die Palette. Damit kein Zwischenraum zwischen Ware und darüber gestülptem Warenträger entsteht, sollte die Höhe der Seitenbereiche nicht größer als die Höhe der Ware sein. Der Warenträger besteht aus Aluminium oder Kunststoff, wobei seine Flächen auch gitterförmig ausgebildet sein können, um einerseits Gewicht zu sparen, andererseits die Ware im Warenstapel erkennen zu können.

Fig. 2 zeigt eine Anordnung zur Beladung eines Warenträgers. Die Ware 7 wird dazu mittels eines Schiebers 8 auf die Bodenfläche 5 des Warenträgers seitlich aufgeschoben. Rechtwinklig zur Schieberichtung wird ein neuer Warenträger 6 zugeführt, der auf die aufgeschobene Lage von Waren aufgesetzt wird.

Fig. 3 zeigt den Aufbau eines Warenstapels in Seitenansicht. Auf einer Palette 2 sind bereits mehrere Warenträger übereinander gestapelt, wobei sich der Aufbau in einem Gerüst 9, 14 befindet. Auf den obersten Warenträger 10, der die Waren 12 der darunter befindlichen Lage abdeckt, wird von der Seite her vom Gestell 15 die Ware 7 auf seine Bodenfläche 13 geschoben. Es ist auch die nächstfolgende Lage von Waren 11 dargestellt.

Da die Zufuhr der Ware möglichst in einer einzigen Ebene erfolgen sollte, ist der Warenstapel zwischen dem Gerüst 9, 14 absenkbar, so daß sich jeweils die Oberfläche 13 eines Warenträgers 10 in der Ebene der Warenzufuhrebene befindet.

Fig. 4 zeigt einen Stapel von Warenträgern 16, die auf einer Palette 2 aufgestapelt sind. Einen einzelnen Warenträger zeigt Fig. 6. Dieser weist drei Seitenflächen 18, 19, 20 auf, die vertikal von der Bodenfläche ausgehend nur nach oben gerichtet sind und eine Seitenfläche 25, die von der Bodenfläche ausgehend nur nach unten gerichtet ist. Die nach unten gerichtete Seitenfläche 25 erlaubt es, daß die Ware seitlich ohne Behinderung auf die Bodenfläche des Warenträgers geschoben werden kann. Ferner erlaubt es diese Seitenfläche, daß eine Entnahme der Ware von der Seite her erleichtert ist. In diesem Fall sind Eckführungen 21 - 24 vorhanden, die jeweils in passende Führungen eines darunter angeordneten Warenträgers eingreifen können, um eine verbesserte seitliche Stabilität zu erzielen. In diesem Fall ist keine spezielle Überlappung der Seitenflächen übereinander gestapelter Warenträger erforderlich, da die Seitenflächen hier nur die Funktion der seitlichen Sicherung der Ware, aber nicht der seitlichen Sicherung der Warenträger selbst, erfordern.

Während die Figuren 4 und 6 eine nach unten gerichtete Seitenfläche 25 im Breitseitenbereich aufweisen, zeigen die Figuren 5 und 7 eine entsprechende Anordnung einer nach unten geführten Seitenfläche 25 im Schmalseitenbereich.

Statt einer nach unten gezogenen Seitenfläche 25 können auch zwei oder drei Seiten nach unten gezogen sein, während die verbleibenden Seiten nach oben gerichtet sind. Dies ermöglicht einen mehrseitigen seitlichen Zugriff zum Warenträger.

### Bezugszeichenliste

- 1: Warenstapel
- 2: Palette
- 3: Haubenbereich
- 4: Seitenbereich
- 5: Bodenfläche
- 6: Warenträger
- 7: Ware
- 8: Schieber
- 9: Gerüst
- 10: Warenträger
- 11: Ware
- 12: Ware
- 13: Bodenfläche
- 14: Gerüst
- 15: Gestell
- 16: Warenträger
- 17: Warenträger
- 18 - 20: Seitenflächen
- 21 - 24: Teleskopstützen
- 25: Seitenfläche

## Patentansprüche

1. Warenträger, insbesondere zur Aufnahme einer Vielzahl gleichartiger Waren wie Dosen oder dergleichen, mit einer ebenen, in der Größe einer Normpalette (2) entsprechenden Bodenfläche (5, 13) und umlaufenden im wesentlichen vertikal gerichteten Seitenflächen (3, 4), wobei die einstückig mit der Bodenfläche ausgebildeten Seitenflächen (3, 4) so ausgeführtsind, daß zwei übereinandergestapelte Warenträger (6, 10) unmittelbar teleskopartig ineinandergreifen und wenigstens eine der Seitenflächen des Warenträgers ausschließlich nach unten gerichtet ist.

2. Warenträger nach Anspruch 1, dadurch gekennzeichnet, daß wenigstens eine der Seitenflächen (3, 4), von der Bodenfläche (5, 13) ausgehend, nur nach oben und die übrigen Seitenflächen nur nach unten gerichtet sind.

3. Warenträger nach Anspruch 1, dadurch gekennzeichnet, daß alle Seitenflächen (3, 4) des Warenträgers von der Bodenfläche (5, 13) ausgehend nur nach unten gerichtet sind.

4. Warenträger nach Anspruch 1, 2 oder 3, dadurch gekennzeichnet, daß Eckführungen (21 - 24) vorgesehen sind, die jeweils in einen in vertikaler Richtung folgenden Warenträger eingreifend ausgebildet sind.

5. Warenträger nach einem der Ansprüche 1 - 4, dadurch gekennzeichnet, daß die Seitenflächen Sichtfenster aufweisen.

6. Verwendung eines Warenträgers (5, 13) nach Anspruch 1 zum Aufbau eines Warenstapels auf einer Palette (2), dadurch gekennzeichnet, daß auf einer ersten auf der Palette in einer Ebene angeordneten Lage von Waren ein Warenträger aufgesetzt wird und daß auf diesen Warenträger eine weitere Lage von Waren aufgebracht wird, auf die in der Höhe abwechselnd weitere Warenträger und Lagen von Waren aufgetragen werden.

7. Verwendung einer Reihe von auf einer Palette in der Höhe abwechselnd mit Lagen von Waren angeordneten Warenträgern nach Anspruch 1 als Verkaufsfläche der Waren.

## Claims

1. Goods carrier, particularly for holding a plurality of goods of the same kind, such as boxes or suchlike, with a flat base surface (5, 13) corresponding in size to a standard pallet (2) and circumferential side surfaces (3, 4) which are of an essentially vertical alignment, the side surfaces (3, 4), which are formed as a single piece with the base surface, being realized so that two goods carriers (6, 10) stacked one on top of the other interengage directly and telescopically and at least one of the side surfaces of the goods carrier is aligned exclusively downwards.

2. Goods carrier according to Claim 1, characterized in that, starting from the base surface (5, 13), at least one of the side surfaces (3, 4) is aligned only upwards and the remaining side surfaces are aligned only downwards.

3. Goods carrier according to Claim 1, characterized in that, starting from the base surface (5, 13), all side surfaces (3, 4) of the goods carrier are aligned only downwards.

4. Goods carrier according to Claim 1, 2 or 3, characterized in that corner guides (21 - 24) are provided which are each designed to engage in a vertically successive goods carrier.

5. Goods carrier according to one of Claims 1 - 4, characterized in that the side surfaces have viewing windows.

6. Use of a goods carrier (5, 13) according to Claim 1 for the construction of a goods stack on a pallet (2), characterized in that a goods carrier is placed upon a first tier of goods disposed in one plane on the pallet and that on this goods carrier there is placed a further tier of goods, upon which are placed upwardly alternating further goods carriers and tiers of goods.

7. Use of a series of goods carriers according to Claim 1 disposed on a pallet and alternating upwards with tiers of goods, as a sales surface for the goods.

## Revendications

1. Support de marchandises, en particulier pour recevoir une multiplicité de marchandises identiques telles que des boîtes ou des articles similaires, comprenant une surface de base plane (5, 13) dont la taille correspond à celle d'une palette normalisée (2), et des surfaces latérales (3, 4) qui font tout le tour et qui sont dirigées globalement à la verticale, les surfaces latérales (3, 4) réalisées d'une seule pièce avec la surface de base étant conçues pour que deux supports de marchandises (6, 10) empilés s'emboîtent directement l'un dans l'autre de manière télescopique et que l'une au moins des surfaces latérales du support de marchandises soit dirigée exclusivement vers le bas.

2. Support de marchandises selon la revendication 1, caractérisé en ce que l'une au moins des surfaces latérales (3, 4) n'est dirigée que vers le haut à partir de la surface de base (5, 13) tandis que les autres surfaces latérales ne sont dirigées que vers le bas.

3. Support de marchandises selon la revendication 1, caractérisé en ce que toutes les surfaces latérales (3, 4) du support de marchandises sont dirigées uniquement vers le bas à partir de la surface de base (5, 13).

4. Support de marchandises selon les revendications 1, 2 ou 3, caractérisé en ce qu'il est prévu des guidages d'angle (21-24) qui sont conçus pour pénétrer dans un support de marchandises suivant, dans le sens vertical.

5. Support de marchandises selon l'une des revendications 1 à 4, caractérisé en ce que les surfaces latérales présentent des fenêtres.

6. Utilisation d'un support de marchandises (5, 13) selon la revendication 1 pour former une pile de marchandises sur une palette (2), caractérisée en ce qu'on pose un support de marchandises sur une première couche de marchandises disposée dans un plan sur la palette, et en ce qu'on place sur ce support de marchandises une autre couche de marchandises sur laquelle on met alternativement, en hauteur, d'autres supports de marchandises et d'autres couches de marchandises.

7. Utilisation d'une série de supports de marchandises selon la revendication 1 disposés sur une palette en alternance, en hauteur, avec des couches de marchandises, comme surface de vente pour les marchandises.
